# EUROPÄISCHE PATENTSCHRIFT

(11) **EP 0 277 911 B1**
(45) Veröffentlichungstag und Bekanntmachung des Hinweises auf die Patenterteilung: **15.05.1991**
(21) Anmeldenummer: 88810008.8
(22) Anmeldetag: 11.01.1988
(51) Int. Cl.: A47F 8/02, A47G 25/16

(54) **Dekorations-Kleiderständer**
Decoration clothes stand
Support pour vêtements, pour décoration

(30) Priorität: 19.01.1987 CH 176/87
(43) Veröffentlichungstag der Anmeldung: 10.08.1988
(73) Patentinhaber: Fehlbaum & Co., CH-4125 Riehen (CH)
(72) Erfinder: Walter, Herbert, D-7840 Müllheim 13 (DE)
(74) Vertreter: Gehrig, Peter

(56) Entgegenhaltungen:
- DE-A- 3 317 421
- DE-C- 500 560
- DE-U- 8 530 228
- FR-A- 2 559 368
- US-A- 3 031 085
- US-A- 3 211 482

## Beschreibung

Die Erfindung betrifft einen Dekorations-Kleiderständer nach dem Oberbegriff des Patentanspruchs 1.

Für die dekorative Präsentation von Kleidungsstücken und Accessoirs ist es üblich, höhenverstellbare Kleiderständer und Schaufensterpuppen zu verwenden, welchen für das Vorzeigen von Bekleidungszutaten, wie Hemden, Kravatten etc., separate Hilfsmittel in der Form von Ständern und/oder Formkörpern zugeordnet werden. Sollen beispielsweise zu einem Anzug eine alternative Hose oder Bluse vorgestellt werden, so sind dazu mehrere Dekorations-Hilfsmittel notwendig, welche vielfach nur für einen beschränkten Anwendungsbereich geeignet sind und bei Nichtgebrauch viel Stapelraum beanspruchen. Ausserdem sind solche Dekorations-Hilfsmittel und insbesondere Schaufensterpuppen meist nur für die Bekleidungspräsentation in Schaufenstern und Vorführräumen geeignet und können in Verkaufsräumen nicht genutzt werden.

Durch die DE-U-85 30 228 ist ein Dekorations-Kleiderständer mit mehreren Säulen auf einem gemeinsamen Fusselement bekannt, an bzw. auf welchem zur Präsentierung von Kleidungsstücken gestaltete Ausrüstungselemente wegnehmbar befestigt sind. In einem untern Standrohr bzw. Standrohrverband ist eine obere Auszugsäule teleskopisch angeordnet und durch eine mit der Auszugsäule in Eingriff stehende Arretiervorrichtung höhenverstellbar. Solche bekannte Dekorations-Kleiderständer eignen sich vorzugsweise für Verkaufsräume, um Kleidungsstücke auf der richtigen Betrachtungshöhe anzuordnen. Für die Präsentierung von Bekleidungs-Zutaten wie Hemden, Socken, Kravatten etc. sind sie meistens ungeeignet oder erfordern Zusatzbauteile, die eine platzsparende Handhabung erschweren.

Ziel der Erfindung ist daher einen vielseitig verwendbaren Dekorations-Kleiderständer zu schaffen, an dem auf engem Raum nicht nur ganze Anzüge, sondern auch eine Anzahl dazu anzubietender Zubehörstücke, wie zweite Hosen, Sportbluse, Hemd, Schuhe und dergleichen mehr vorteilhaft präsentiert werden können.

Die sich daraus ergebende Aufgabe besteht darin, einen aus paarweise angeordneten Rohrsäulenelementen aufgebauten Mehrsäulenständer vorzuschlagen, bei dem die Säulen mit Tragmitteln wie Auslegern, Tablaren, Büstenelementen und dergleichen belegbar sind und in fester oder gegenseitig verstellbarer Anordnung auf einen gemeinsamen Basiselement stehen.

Die erfindungsgemässe Lösung dieser Aufgabe geht aus der Kennzeichnung des Anspruchs 1 hervor. Ausführungsformen davon sind durch die abhängigen Ansprüche definiert.

Die Vorteile des erfindungsgemässen Dekorations-Kleiderständers sind insbesondere seine Anpassbarkeit an spezifische Präsentationsbedürfnisse von Bekleidungsstücken jeder Art, seine Verwendbarkeit sowohl für Schaufensterauslagen als auch in Verkaufsräumen zur Demonstration von Bekleidungskombinationen, und ein relativ geringer Stapelraumbedarf bei Nichtbenützung durch wegnehmbare Stütz- und Tragelemente.

Ausführungsbeispiele des Erfindungsgegenstandes sind nachstehend anhand der Zeichnung beschrieben. Es zeigt:
Fig. 1a-c schematisch eine einfache Ausführungsform eines erfindungsgemässen Dekorations-Kleiderständers mit einem einzigen Säulenpaar in a) Front- und b) Seitenansicht, samt einem mit Verlängerungsmitteln darauf aufgesetzten Formkleiderbügel, z.B. nach Fig. 10, sowie c) eine schematische Darstellung eines auf diesem Kleiderständer präsentierten Anzuges,
Fig. 2 ein Säulengestell ähnlich der Fig. 1 mit zwischen den beiden Säulen eines Säulenpaares eingesetzten Querträgern zum Einhängen von Tablarelementen etc., z.B. nach Fig. 8 und 11 bis 13,
Fig. 3 eine zweite Ausführungsform des Säulengestells nach Fig. 2 mit zwei in Zwillingsbeziehung angeordneten Säulenpaaren, die aus mittels Quertragern miteinander verbundenen Säulen gebildet sind,
Fig. 4a-c schematisch einen Dekorations-Kleiderständer mit einem Säulengestell nach Fig. 3 mit daran aufgebauten Ausrüstungselementen in a) Front- und b) Seitenansicht, samt einem mit Verlängerungsmitteln auf die hintern Säulen des Säulengestells aufgesetzten Formkleiderbügels, z.B. nach Fig. 10, sowie c) eine schematische Darstellung des Kleiderständers mit darauf präsentierten Kleidungsstücken,
Fig. 5a-c einen Dekorations-Kleiderständer mit einem Säulengestell nach Fig. 3 und teilweise anderen Ausrüstungselementen als in Fig. 4 gezeigt, in a) Frontansicht, b) Seitenansicht, und c) eine Schematische Darstellung des Kleiderständers mit darauf präsentierten Kleidungsstücken,
Fig. 6a, b eine Säulenverlängerung in Ansichts- (a) und vergrösserter Querschnittsdarstellung (b),
Fig. 7a, b zwei Beispiele für die Gestaltung von Hosenauflagen (Hosenbügel),
Fig. 8 eine Hemdentablar in Seitenansicht samt einem Beispiel fü eine Hemdentablarstütze, die an Doppeltraversen eines Säulenpaares einhängbar ist,
Fig. 9a, b einen Kravattenbügel im Seiten- und im Grundriss,
Fig. 10a-d einen Formbügel im Grundriss (a), in teilweise geschnittener Frontansicht (b) und im Seitenriss (c), sowie einen Schnitt (d) nach der Linie D-D in Fig. 10,
Fig. 11 perspektivisch ein Fronttablar in Einhängestellung an den Doppeltraversen eines Säulenpaares,
Fig. 12 perspektivisch ein Schuhtablar in Einbaustellung an einem Säulengestell nach Fig. 3, und
Fig. 13 ein für den Einbau zwischen zwei Dekorationsständern, z.B. nach den Fig. 4 und 5, an den Doppeltraversen vorgesehenes Verbindungstablar zur Erstellung einer Ständerkombination aus zwei oder mehr Dekorationsständern der gezeigten Art.

Gleiche Referenznummern in den Figuren bezeichnen gleiche oder identische Bauteile.

In Fig. 1a, 1b ist eine einfache Ausführungsform eines erfindungsgemässen Dekorations-Kleiderständers in Front- und Seitenansicht gezeigt, bei dem zwei Rohrsäulen 1 auf eine Fussplatte 2 aufgesetzt sind, die den Rohrsäulen 1, 1 Standfestigkeit verleiht. Jede Rohrsäule 1 weist nächst ihres oberen Endes eine Stellschraube 3 auf, durch die ein Verlängerungsrohr 4 in der Rohrsäule längsverschiebbar und festklemmbar ist. Details der Anklemmstelle sind aus Fig. 6 ersichtlich und später beschrieben. Auf die Verlängerungsrohre 4 sind Säulenaufsätze 5 aufgesteckt, die ihrerseits durch Stellschrauben 6 auf den Verlängerungsrohren 4 fixierbar sind. Diese Stellschrauben 6 können sowohl von Hand andrehbare Rändelschrauben als auch mit einem Steckschlüssel festziehbare kopflose Inbus-Schrauben sein. Die unteren Enden der Säulenaufsätze 5 können durch ein Quergestänge 7 mit endseitigen Haltebüchsen 8, in welche die unteren Enden der genannten Verlängerungsrohre eingreifen, verbunden sein und so das Säulengestell 1, 4, 5 stabilisieren. Die Säulenaufsätze 5 tragen auf ihrem oberen Ende einen Formbügel 9, der beispielsweise nach Fig. 10 gestaltet sein kann.

Fig. 1c zeigt, wie am Dekorations-Kleiderständer nach den Fig. 1a, 1b ein einzelner Anzug präsentiert werden kann. Die Rohrsäulen 1 durchsetzen dabei die Hosenbeine dieses Anzuges, und die Hose 10 kann z.B. im Bundbereich am Quergestänge 7 aufgehängt sein. Die Höhe der den Formbügel 9 stützenden Säulenaufsätze 5 sind durch die in die Säulenelemente 1, 5 eingreifenden Stellschrauben 3 bzw. 6 so einstellbar, dass der Veston 11 auf die richtige Traghöhe bezüglich der Hose 10 bringbar ist.

Es versteht sich, dass analog Fig. 5a jeder der Säulenaufsätze 5 mit einem "fliegend" aufsitzenden Formbügel 9 versehen werden könnte, um beispielsweise zwei einzelne Vestons 11 zu dekorieren.

In den Fig. 2 und 3 sind Ausführungsformen von Säulengestellen gezeigt, bei welchen jeweils Säulenpaare 1.1 als Einzelpaar (Fig. 2) oder als Zwillingspaar (Fig. 3) auf einer Basisscheibe 12 befestigt sind, die ihrerseits auf der Fussplatte 2 montiert sind. Die Säulenpaare 1.1 können ferner mit fest eingesetzten untenliegenden Einfachtraversen 13 z.B. für Schuh-Stützauflagen nach Fig. 4a-c, und/oder mit Doppeltraversen 14 z.B. für Ausleger-Traganordnungen 18 nach Fig. 8b versehen sein.

In den Fig. 4a, b und 5a, b sind Dekorations-Kleiderständer nach der Erfindung gezeigt, als deren Basis Säulengestelle nach Fig. 3 verwendbar sind. Auf dem vorderen Säulenpaar 1.1′ ist in Fig. 4a, b beispielsweise ein Hosenbügel 15 (Fig. 7a, 7b) und ein Kravattenbügel 16 (Fig. 9a, 9b) auf jeweils einer der beiden Säulen 1 angeordnet. Auf dem zugehörigen hinteren Säulenpaar 1.1" dagegen ist ein Hemdentablar 17 mittels der Ausleger-Traganordnung 18 (Fig. 8a, 8b) an den Traversen 14" eingehängt, während die vorderen Traversen 14′ mit einem Flachtablar 19 (Fig. 11) belegt sind. Das hintere. Säulenpaar 1.1" trägt. weiterhin über die Verlängerungsrohre 4 und die Säulenaufsätze 5 einen Formbügel 9, und die untenliegenden Einfachtraversen 13 beider Säulenpaare 1.1′, 1.1" stützen ein Schuhtablar 20.

Die entsprechende Dekorationsvariante nach Fig. 4c zeigt eine über den Hosenbügel 15 gelegte Hose 21, in den Kravattenbügel 16 eingehängte Kravatten 22, einen auf das Flachtablar 19 aufgelegten Pullover 23, ein auf dem Hemdentablar 17 präsentiertes Hemd 24, einen auf dem Formbügel 9 gestützten Veston 11, und ein Paar auf dem Schuhtablar 20 aufgelegte Schuhe 25.

Der Aufbau des in den Fig. 5a und 5b dargestellten Dekorations-Kleiderständers ist auf die Präsentierung von zwei Vestons 11.1 und 11.2 (Fig. 5c) ausgerichtet, welchen jeweils eine Hose 21.1 bzw. 21.2 und ein Pullover 23.1 bzw. 23.2 und ein Hemd 24 zugeordnet ist.

Demgemäss ist das vordere Säulenpaar 1.1′ des Dekorations-Kleiderständers aus den Fig. 5a und 5b mit je zwei Hosenbügeln 15.1, 15.2 und Flachtablaren 19.1, 19.2 ausgerüstet, wobei letztere über "linke" bzw. "rechte" Ausleger-Traganordnungen 18.1, 18,2 an den Traversen 14′ eingehängt sind. Das Hemdentablar 17 ist wie in Fig. 4b mittels einer Ausleger-Traganordnung 18 an den Querträgern 14" angeordnet. Schliesslich trägt jeder Säulenaufsatz 5 einen "fliegend" darauf aufgesetzten Formbügel 9, auf welchen je ein Veston 11.1, 11.2 präsentiert ist.

Nachstehend sind je eine Gestaltungsmöglichkeit für die Verlängerung der Rohrsäulen 1 bzw. der Säulenpaare 1.1 und Beispiele von an den Rohrsäulen 1 bzw. an den Säulenpaaren 1.1, 1.1" demontierbar aufbaubaren Ausrüstungselemente in Ausführungsformen beschrieben, die sich vorzugsweise für die in den Fig. 1 (a, b) bis 5 (a, b) gezeigten Ausführungsformen des erfindungsgemässen Dekorations-Kleigestells eignen.

In Fig. 6a ist die Art der Verbindung zwischen der auf der Fussplatte 2 (Fig. 1-3) befestigten Rohrsäule 1 bzw. dem Säulenpaar 1.1 über das Verlängerungsrohr 4 mit dem Säulenaufsatz 5 gezeigt. Das obere Ende jeder Rohrsäule 1 bzw. jedem Säulenpaar 1.1 ist mit einer Gewindebohrung 26 versehen, ebenso das untere Ende jedes Säulenaufsatzes 5 und gegebenenfalls auch das obere Säulenaufsatzende. Das Verlängerungsrohr 4 ist in Abständen mit Durchbrechungen 27 versehen, durch welche sich die in die Gewindebohrungen 26 eingesetzten Stellschrauben 3 bzw. 6 erstrecken und eine stellungssichere Fixierung des im Inneren der Rohrsäule 1 bzw. dem Säulenpaar 1.1 und in dem Säulenaufsatz 5 geführten Verlängerungsrohr 4 bewirken.

Fig. 6b zeigt in grösserem Massstab das geschnittene untere Ende des Säulenaufsatzes 4 als Beispiel für die Gestaltung der Säulenenden(Kreisausschnitt in Fig. 6a). In das freie Ende einer Rohrsäule 1 bzw. die Enden bei einem Säulenaufsatz 5 ist eine im Durchmesser abgesetzte Endhülse 28 eingepresst, deren grösster Durchmesser dem Säulenaussendurchmesser entspricht, und deren lichte Weite so bemessen ist, dass das Verlängerungsrohr 4 mit Schiebesitz; darin längsbeweglich ist. Gegebenenfalls kann der Kopf 28′ der Endhülse 28 so lange gestaltet sein, dass er auch als äusserer Führungsabschnitt zur Halterung von auf das Säulenende bzw. das Säulenaufsatzende aufzusetzende Ausrüstungselemente dienen kann. Siehe diesbezüglich den Formbügel 9 nach Fig. 10. In diesem Fall kann die Rohroberfläche 5′ mit einem kratzresistenten (nicht gezeigten) Belag versehen werden, der auch dekorative Aufgaben zu erfüllen vermag.

Die Fig. 7a und 7b zeigen Hosenbügel-Gestaltungsformen, wie sie in Verbindung mit beliebigen Säulengestellen nach den Fig. 1 bis 5 verwendbar sind. In Fig. 7a ist ein Bügelrohr 29 mit zwei symmetrisch und im Abstand der Rohrsäulen 1 des Säulenpaars 1.1 angebrachten Tragrohren 30. Die Hose 21 wird zweckmässig, wie mit unterbrochenem Strich gezeigt, gleichmässig verteilt, so über das Bügelrohr 29 gelegt, dass beide Rohrsäulen 1 des Säulenpaars 1.1 damit verdeck werden können. In Fig. 7b ist eine asymmetrische Ausführungsform des Hosenbügels 15 gezeigt, wie sie in den Fig. 4 (a-c) und 5 (a-c) Verwendung findet und das Bügelrohr 29′ von einem einzigen aussermittig angebrachten Tragrohr 30′ gestützt wird.

In Fig. 8 ist die Anordnung eines Hemdentablars 17 samt einer Hemdentablarstütze gezeigt, die beispielsweise wie die Ausleger-Traganordnung 18 in Fig. 4b und Sb an die Doppeltraversen 14" am hinteren Säulenpaar (Rohrsäulen 1") einhängbar ist. Zum Einhängen ist eine Stützplatte 31 vorgesehen, die eine obere Anbiegung 31′, welche die obere Traverse auf etwa 180° ihres Umfanges übergreift, und eine untere Anbiegung 31" aufweist, welche die untere Traverse auf etwa 90° untergreift. Die Stützplatte 31 trägt auf ihrer dem Säulenpaar 1" abgewandten Seite einen Ausleger 32, an dessen Vorderende eine Klemmbüchse 33 in der Form eines vertikal orientierten Rohrstückes befestigt ist. In der Bohrung der Klemmbüchse 33 ist eine Tragstange 34 höhenverstellbar festgehalten, an deren oberem Ende die Tablarplatte 35 angebracht ist. Die Tragstange 34 ist mittels einer Stellschraube 6 in der Klemmbüchse gehalten.

Die Fig. 9a, 9b zeigen einen Kravattenbügel 16 in Seiten- und Grundriss in seiner auf eine Rohrsäule 1 bzw. auf ein Säulenpaar 1.1 aufgesetzten Stellung. Seine Befestigung an dem oberen Ende der Rohrsäule erfolgt mittels eines Steckzapfens 36, der durch eine Stellschraube 6 in der Säulenbohrung festspannbar ist. Am Steckzapfen 36 ist ein in sich geschlossener Halterahmen 37, 37′ aufgebaut, der wie mit ausgezogenem Strich (37) gezeigt, horizontal liegt, oder wie mit unterbrochenem Strich (37′) dargestellt, abwärts geneigt ist.

Der in den Fig. 10a-d gezeigte Formbügel 9 zur Präsentierung von Vestons weist als Basiselement einen büstenförmig gestalteten Kunststoff-Hohlkörper 38 auf, der vorzugsweise in einem Thermoplast-Rotationsverfahren hergestellt ist. Der Hohlkörper 38 ist mit zwei zur vertikalen Bügelachse X-X symmetrisch angeordneten äusseren Stecköffnungen 39 und einer in der Ebene der Bügelachse X-X liegenden mittleren Stecköffnung 40 versehen, welche alle dreinach unten offen sind. Sowohl die äusseren Stecköffnungen 39 als auch die mittlere Stecköffnung 40 sind mit Verstärkungshülsen 41 bzw. 42 ausgefüttert (letztere mit einem obenliegenden Verschraubungsansatz 42′), und alle Stecköffnungen 39, 40 können wahlweise (vor der Formgebung des Hohlkörpers) für das Aufsetzen des Formbügels auf einen Säulenaufsatz 5 (Stecköffnung 40) gestaltet werden. Die äusseren Steckhülsen 39 sind zweckmässig stets um ein Mass voneinander distanziert, das dem Abstand der Rohrsäulen 1 entspricht, um Dekorations-Kleiderständer der in den Fig. 1a und 4a gezeigten Art erstellen zu können. Der zentrale Halsteil 9.1 des Formbügels 9 kann so gestaltet werden, dass er insbesondere zu dekorativen Zwecken mit einer auswechselbaren Hülle 43, nachtstehend, auch Halshülle genannt, versehen werden kann. Zu diesem Zweck ist der Halsteil des Hohlkörpers 38 mit einer obenliegenden Abflachung 44 versehen, in die eine nach oben offene becherförmige Vertiefung 45 eingeformt ist. Die Vertiefung 45 ist mit einer Futterhülse 46 versehen, in die ein innenseitig an der Halshülle 43 axial abwärts gerichteter Steckzapfen 47 in Verriegelungsbeziehung bringbar ist. Die auswechselbare Halshülle 43 ist sowohl farblich als auch in ihrer Form spezifischen Dekorationsbedürfnissen anpassbar.

Während der Formbügel bisher stets als Aufsteckteil zu verstehen war, der direkt auf einen Säulenaufsatz 5 oder auf ein Verlängerungsrohr 4 aufzusetzen war, zeigt Fig. 10d eine mit unterbrochenem Strich gezeigte Montagevariante mit einer etwa umgekehrt U-förmig gebogenen Hängestütze 48. Deren einer Schenkel 48′ ist in das obere Ende einer Rohrsäule bzw. eines Säulenaufsatzes 5 einspannbar, und deren anderer Schenkel 48˝ greift durch (nicht bezeichnete) Oeffnungen in der Halshülle 43 und in der Hohlkörper-Abflachung 44 hindurch von oben in die mittlere Stecköffnung 40 hinein. Der dort an der Verstärkungshülse 42 vorhandene Verschraubungsansatz 42′ gestattet, den Formbügel 9 freitragend an der Hängestütze 48 anzuklemmen.

In Fig. 11 ist als weiteres Ausrüstungselement der erfindungsgemässen Dekorations-Kleiderständers das Fronttablar 19 dargestellt, das beispielsweise zur Präsentierung eines Pullovers verwendbar ist. An einer Stützplatte 49, die im Prinzip gleich wie die Stützplatte 31 in Fig. 8 gestaltet sein kann und in die Doppeltraversen 14′ einhäng bar ist, ist ein Ausleger 50, der in symmetrischer (nicht gezeigt) oder in asymmetrischer Anordnung (links- oder rechtsseitig) eine Tablarplatte 51 trägt.

Fig. 12 zeigt das bereits aus Fig. 4b bekannte Schuhtablar 20 in Montagestellung an den Einfachtraversen 13 zwischen zwei Säulenpaaren 1.1′ und 1.1˝. Am oberen Ende des zweckmässig aus einem Blechabschnitt hergestellten flachen Tablars ist eine Einhängerinne 52 angeformt, die die obere hintere Einfachtraverse 13 kippfest umgreift. Das untere Ende des mit einer Anschlagrippe 53 versehenen Schuhtablars liegt auf der unteren vorderen Einfachtraverse 13 auf.

Schliesslich zeigt Fig. 13 eine Möglichkeit zum Verbinden von zwei erfindungsgemäss gestalteten Dekorations-Kleiderständern mittels eines Verbindungstablars 54. Dieses befindet sich zwischen zwei in genau paralleler Ausrichtung und vorgegebenem Abstand als Stützglieder zueinander stehender Rohrsäulengestellen der paarweisen Ausführungsform. An einem eine Tablarplatte 57 stützenden Rahmen 56 sind auf einander gegenüberliegenden Rahmenseiten Aufhängeglider 55 befestigt, welche aus vertikal abwärts gerichteten flachen Anschlagstreifen 58 und an deren oberen Ende angebogenen Sicherungshaken 59 bestehen. Die Sicherungshaken 59 entsprechen etwa dem oben an der Stützplatte 31 in Fig. 8 angeformten Anbiegungen 31′, um das Einhängen des Verbindungstablars 54 zu ermöglichen.

## Patentansprüche

1. Dekorations-Kleiderständer mit auf einem gemeinsamen Fusselement (2) stehenden paarweise im Abstand angeordneten Säulen (1), an bzw. auf welchen zur Präsentierung von Kleidungsstücken (10, 11, 21-25) gestaltete Ausrüstungselemente (9, 15-17, 19, 20) wegnehmbar befestigt und die oberen Enden der Säulen mit diese Bereiche verstärkenden Endgliedern versehen sind, dadurch gekennzeichnet, dass diese Endglieder als Hülsenglieder (28) gestaltet sind mit einem auf den Lichten Durchmesser der Säulen abgesetzten Spannabschnitt (28") und auf den Aussendurchmesser der Säulen festgelegten Kopfabschnitt (28′), und dass die Hülsenbohrung zur Aufnahme von Mitteln (4) zur Verlängerung der Säulen und von Stützgliedern (30) zum Anbringen der Ausrüstungselemente versehen ist.

2. Dekorations-Kleiderständer nach Anspruch 2, dadurch gekennzeichnet, dass die Verlängerungsmittel (4) Rohrstücke aufweisen, die mit in Abständen angebrachten Wanddurchbrechungen (27) zur Aufnahme einer Stellschraube versehen sind.

3. Dekorations-Kleiderständer nach Anspruch 1, dadurch gekennzeichnet, dass Traversen als Stützelemente in der Form von einfachen Quergestängen (7, 13) oder Doppeltraversen (14) zwischen den Säulen (1) eingesetzt sind.

4. Ausrüstungselement für einen Dekorations-Kleiderständer nach einem der Ansprüche 1 bis 3, gekennzeichnet durch mindestens ein am oberen Ende einer Säule (1) bzw. eines Säulenpaares (1.1) durch Klemm- oder Friktionseingriff gekuppeltes Anschlussglied (5, 30, 30′, 36, 39, 40).

5. Ausrüstungselement nach Anspruch 4, dadurch gekennzeichnet, dass das Anschlussglied ein mit einer Säule (1) über ein Verlängerungsrohr (4) gekuppelter Säulenaufsatz (5) ist.

6. Ausrüstungselement nach Anspruch 5 in der Form eines Hosenbügels (15) mit einem ein Bügelrohr (29, 29′) tragendes Einfach- oder Mehrfach-Anschlussglied (30).

7. Ausrüstungselement nach Anspruch 5 in der Form eines Kravattenbügels (16) mit einem horizontalen (37) oder schräg abwärts geneigten rechteckförmigen Halterahmen (37′).

8. Ausrüstungselement nach Anspruch 4 in der Art eines büstenähnlich geformten Formbügels (9), bestehend aus einem Kunststoff-Hohlkörper (38) mit nach unten offenen Stecköffnungen (39, 40) zur Aufnahme von Rohrsäulenenden bzw. von Rohrsäulenverlängerungsgliedern (4, 5).

9. Ausrüstungselement nach Anspruch 8, dadurch gekennzeichnet, dass zwei im Abstand der Rohrsäulen (1, 1.1) angeordnete erste Stecköffnungen (39) vorhanden sind, deren lichter Durchmesser auf den Aussendurchmesser der Rohrsäulen abgestimmt ist, und dass eine in der Ebene der vertikalen Bügelachse (X-X) liegende weitere Stecköffnung (40) vorhanden ist, deren lichter Durchmesser auf den Aussendurchmesser eines Verlängerungsrohres (4) in einer der Rohrsäulen (1) ausgerichtet und mit Mitteln (42′) zum Festklemmen des Formbügels (9) auf dem Verlängerungsrohr (4) versehen ist.

10. Ausrüstungselement nach Anspruch 8, dadurch gekennzeichnet, dass der Halsteil (9.1) des Formbügels (9) mit einer von diesem abnehmbaren Hülle (43) aus einem vom Material des Kunststoff-Hohlkörpers (38) abweichenden Material versehen ist, und dass diese Hülle (43) durch eine in den Halsteil (9.1) eingeformte Zentrier- und Steckeinrichtung (45-47) auf dem Hohlkörper (38) gehalten ist.

11. Ausrüstungselement für einen Dekorations-Kleiderständer nach Anspruch 3, mit einer Ablagefläche (35, 51), gekennzeichnet durch eine an die Doppeltraversen (14, 14′, 14˝) eines Säulenpaares (1.1) eingehängte Stützplatte (31), einen mit der Stützplatte (31) verbundenen und von dieser rechtwinklig nach vorn abstehenden Ausleger (32, 50), und ein am Ausleger aufgebautes Tragglied (33, 34, 51′), von dem die Ablagefläche (35, 51) getragen ist.

12. Ausrüstungselement nach Anspruch 11, dadurch gekennzeichnet, dass die Stützplatte (31) die obere Traverse über einen Bereich von etwa 180° und die untere Traverse der Doppeltraversen (14, 14′, 14") über einen Bereich von etwa 90° umgreift.

13. Ausrüstungselement nach Anspruch 11 oder 12 in der Förm eines Hemdentablars (17) mit einer eine schräge Tablarplatte (35) tragende Tragstange (34) und einer am vorderen Ende des Auslegers (32) befestigten Klemmbüchse (33), in welcher die Tragstange (34) durch eine Stellschraube (6) höhenverstellbar arretierbar ist.

14. Ausrüstungselement nach Anspruch 11 oder 12 in der Form eines Flachtablars (19) mit horizontal liegender Tablarplatte (51).

15. Ausrüstungselement für einen Dekorations-Kleiderständer nach Anspruch 3 in der Form eines auf Querstängen (13) der Räulen (1.1′, 1.1˝) aufliegenden Schuhtablars (20).

## Claims

1. A clothes display stand having vertical columns (1) which are disposed spaced out in pairs on a common base element (2) and to which fittings elements (9, 15-17, 19, 20) designed for the presentation of articles of clothing (10, 11, 21-25) are detachably fixed, the top ends of the columns having end members for strengthening said zones, characterized in that said end members are designed in the form of sleeve members (28) having a clamping portion (28") stepped down to the internal diameter of the columns and a head portion (28′) adapted to the external diameter of the columns, and the sleeve bore is adapted to receive means (4) for lengthening the columns and supporting members (30) for the application of the fittings elements.

2. A clothes display stand according to claim 1, characterized in that the lengthening means (4) have tubular members having spaced-out wall apertures (27) for receiving an adjusting screw.

3. A clothes display stand according to claim 1, characterized in that cross members in the form of simple transverse rods (7, 13) or double cross members (14) are inserted as supporting members between the columns (1).

4. A fittings element for a clothes display stand according to one of claims 1 to 3, characterized by at least one connecting member (5, 30, 30′, 36, 39, 40) couples by frictional engagement to the top end of a column (1) or pair of columns (1.1).

5. A fittings element according to claim 4, characterized in that the connecting member is a column cap (5) coupled to a column (1) via a lengthening tube (4).

6. A fittings element according to claim 5 in the form of a trouser hanger (15) having a single or multiple connecting member (30) bearing a hanger tube (29, 29).

7. A fittings element according to claim 5 in the form of a tie hanger (16) having a horizontal or downwardly inclined rectangular holding frame (37).

8. A fittings element according to claim 4 in the form of a bust-shaped shaping hanger (9) comprising a hollow plastics member (38) having downwardly open insertion apertures (39, 40) to receive tubular column ends or tubular column lengthening members.

9. A fittings element according to claim 8, characterized in that two first insertion apertures (39) disposed at the distance of the tubular columns (1, 1.1) are provided whose internal diameter is adapted to the external diameter of the tubular columns, and a further insertion aperture (40) is provided in the plane of the vertical hanger axis (X-X) whose internal diameter is aligned with the external diameter of a lengthening tube (4) in one of the tubular columns (1) and has means (42) for clamping the shaping hanger (9) on the lengthening tube (4).

10. A fittings element according to claim 8, characterized in that the neck portion (9.1) of the shaping hanger (9) has a sleeve (43) which can be detached therefrom which is made from a material differing from the material of the hollow plastics member (38), and said sleeve (43) is retained on the hollow member (38) by a centring and insertion device (45-47) formed into the neck portion (9.1).

11. A fittings element for a clothes display stand according to claim 3, having a depositing surface (35, 51), characterized by a supporting plate (31) latched on to the double cross members (14, 14′, 14") of a pair of columns (1.1), an extension arm (32, 50) connected to the supporting plate (31) and extending forwardly at right angles therefrom, and a carrying member (33, 34, 51′) built up on the projecting extension arm and bearing the depositing surface (35, 51).

12. A fittings element according to claim 11, characterized in that the supporting plate (31) engages around the upper cross member over a range of substantially 180 and around the lower cross member of the double cross members (14, 14′, 14") over a range of approximately 90.

13. A fittings element according to claims 11 or 12 in the form of a shirt shelf (17) which has a carrying rod (34) bearing an inclined shelf plate (35) and also as a clamping bush (33) which is attached to the front end of the extension arm (32) and in which the carrying rod (34) can be locked vertically adjustably by an adjusting screw (6).

14. A fittings element according to claims 11 or 12 in the form of a flat shelf (19) having a horizontally disposed shelf plate (51).

15. A fittings element for a clothes display stand according to claim 3 in the form of a shoe shelf (20) borne on transverse rods (13) of the columns (1.1, 1.1").

## Revendications

1. Support pour vêtements à usage décoratif, comportant des colonnes (1) disposées de manière espacée, par paire, sur un socle (2) commun, auxquelles ou sur lesquelles sont fixés de manière amovible des accessoires (9, 15-17, 19, 20) destinés à la présentation de vêtements (10, 11, 21-25), les extrémités supérieures des colonnes étant pourvues d'éléments d'extrémité renforçant ces zones, caractérisé en ce que ces éléments d'extrémité ont la forme de manchons (28) comportant chacun un segment de serrage (28") réduit au diamètre intérieur des colonnes et un segment de tête (28′) calibré au diamètre extérieur des colonnes, et en ce que l'alésage du manchon est prévu pour recevoir des moyens (4) pour l'allongement des colonnes, et des éléments de support (30) pour l'installation d'accessoires.

2. Support pour vêtements à usage décoratif, suivant la revendication 1, caractérisé en ce que les moyens d'allongement (4) comprennent des bouts de tube qui sont pourvus de trous (27) percés à intervalles dans leurs parois et destinés à recevoir une vis de blocage.

3. Support pour vêtements à usage décoratif, suivant la revendication 1, caractérisé en ce que des traverses, ayant la forme de traverses simples (7, 13) ou de traverses doubles (14) sont insérées entre les colonnes (1), à titre d'éléments d'entretoisement.

4. Accessoire pour un support pour vêtements à usage décoratif, suivant l'une quelconque des revendications 1 à 3, caractérisé par au moins un élément de raccordement (5, 30, 30′, 36, 39, 40) relié à l'extrémité supérieure d'une colonne (1) ou d'une paire de colonnes (1.1) par un engagement à serrage ou à friction.

5. Accessoire suivant la revendication 4, caractérisé en ce que l'élément de raccordement est un prolongement de colonne (5) relié à une colonne (1) par un tube d'allongement (4).

6. Accessoire suivant la revendication 5, ayant la forme d'un porte-pantalons (15) comportant un élément de raccordement simple ou multiple (30) portant un tube de support (29, 29′).

7. Accessoire suivant la revendication 5, ayant la forme d'un porte-cravates (16) comportant un cadre de support horizontal (37) ou rectangulaire (37′) incliné vers l'avant de manière oblique.

8. Accessoire suivant la revendication 4, du type d'un cintre (9) conformé à la manière d'un buste, constitué d'un corps creux (38) en matière plastique présentant des ouvertures d'enfichage ouvertes vers le bas (39, 40) pour recevoir des extrémités de colonnes tubulaires ou des éléments d'allongement de colonnes tubulaires (4, 5).

9. Accessoire suivant la revendication 8, caractérisé en ce qu'il présente deux premières ouvertures d'enfichage (39) espacées d'une distance égale à l'écartement des colonnes tubulaires (1, 1.1) et dont le diamètre intérieur est adapté au diamètre extérieur des colonnes tubulaires, et une autre ouverture d'enfichage (40) disposée dans le plan de l'axe vertical (X-X) du cintre, dont le diamètre intérieur est aligné sur le diamètre extérieur d'un tube d'allongement (4) dans une des colonnes tubulaires (1) et qui est pourvue de moyens (42′) pour le blocage du cintre (9) sur le tube d'allongement (4).

10. Accessoire suivant la revendication 8, caractérisé en ce que la partie de cou (9.1) du cintre (9) est pourvue d'une enveloppe (43) amovible faite d'une matière différente de celle du corps creux en matière plastique (38) et en ce que cette enveloppe (43) est maintenue sur le corps creux (38) par un dispositif de centrage et d'enfichage (45-47) formé dans la partie de cou (9.1).

11. Accessoire pour un support pour vêtements à usage décoratif suivant la revendication 3, à surface de réception (35, 51), caractérisé par une plaque de support (31) suspendue à la double traverse (14, 14′, 14") d'une paire de colonnes (1.1), un bras en porte-à-faux (32, 50) relié à la plaque de support (31) et s'étendant perpendiculairement vers l'avant à partir de celle-ci, et un élément de support (33, 34, 51′) monté sur le bras en porte-à-faux et portant la surface de réception (35, 51).

12. Accessoire suivant la revendication 11, caractérisé en ce que la plaque de support (31) enserre la traverse supérieure sur un angle d'environ 180° et la traverse inférieure de la traverse double (14, 14′, 14") sur un angle d'environ 90°.

13. Accessoire suivant la revendication 11 ou 12 ayant la forme d'une tablette pour chemises (17) munie d'une tige de support (34) portant une plaque de tablette (35) oblique et une douille de serrage (33) fixée à l'extrémité antérieure du bras en porte-à-faux (32) et dans laquelle la tige de support (34), réglable en hauteur, peut être immobilisée par une vis de blocage (6).

14. Accessoire suivant la revendication 11 ou 12 ayant la forme d'une tablette plate (19) munie d'une plaque de tablette horizontale (51).

15. Accessoire pour un support pour vêtements à usage décoratif, suivant la revendication 3, ayant la forme d'une tablette porte-chaussures (20) disposée sur des traverses (13) des colonnes (1.1′, 1.1").
